# EUROPÄISCHE PATENTSCHRIFT

(11) **EP 2 614 955 B1**
(45) Veröffentlichungstag und Bekanntmachung des Hinweises auf die Patenterteilung: **27.07.2016**
(21) Anmeldenummer: 12450047.1
(22) Anmeldetag: 22.11.2012
(51) Int. Cl.: B31B 5/00, B31F 1/36

(54) **VERFAHREN ZUR FALTUNG VON AUS WELLPAPPE BESTEHENDEN ZUSCHNITTEN FÜR DIE HERSTELLUNG VON FALTSCHACHTELN UND ANLAGE HIERFÜR**
METHOD FOR FOLDING CORRUGATED CARDBOARD BLANKS FOR MANUFACTURING FOLDING BOXES AND ASSEMBLY FOR THE SAME
PROCÉDÉ DE PLIAGE DE SECTIONS CONSTITUÉES DE CARTON ONDULÉ POUR LA FABRICATION DE BOÎTES PLIANTES ET INSTALLATION PRÉVUE À CET EFFET

(30) Priorität: 12.01.2012 AT 292012
(43) Veröffentlichungstag der Anmeldung: 17.07.2013
(73) Patentinhaber: Flatz GmbH, 6923 Lauterach (AT)
(72) Erfinder: Dür, Andreas, 6911 Lochau (AT)
(74) Vertreter: Beer & Partner Patentanwälte KG

(56) Entgegenhaltungen:
- US-A- 681 602
- US-A- 1 089 402
- US-A- 3 270 628

## Beschreibung

Die gegenständliche Erfindung betrifft ein Verfahren zur Faltung von aus Wellpappe bestehenden Zuschnitten für die Herstellung von Faltschachteln, wobei die Zuschnitte mit zumindest angenähert parallel zum Verlauf der Wellen der Wellpappe und gegebenenfalls auch mit quer dazu ausgerichteten Rillen, Ritzen, Perforationen od.dgl. ausgebildet werden, längs welcher Faltungen bzw. Knickungen vorgenommen werden, wobei in den Bereich zumindest eines Teiles der zumindest angenähert parallel zum Verlauf der Wellen der Wellpappe ausgerichteten Rillen, Ritzen, Perforationen od.dgl., längs welcher eine Faltung erfolgt, vor dem Faltvorgang eine Flüssigkeit eingebracht wird, wodurch die im Bereich dieser Rillen, Ritzen, Perforationen od.dgl befindliche Wellpappe schmiegsam gemacht wird.

Die gegenständliche Erfindung betrifft weiters eine Anlage zur Faltung von aus Wellpappe bestchenden Zuschnitten für die Herstellung von Faltschachteln.

Bei der Herstellung von aus Wellpappe bestehenden Faltschachteln werden Zuschnitte verwendet, welche mit parallel zum Verlauf der Wellen und quer dazu ausgerichteten Rillen, Ritzen, Perforationen od.dgl. versehen sind, längs welcher die Zuschnitte gefaltet bzw. geknickt werden, um hierdurch z.B. mit einer Bodenfläche, einer Mantelfläche und einer Deckfläche ausgebildete Faltschachteln herzustellen. Weiters sind dabei an der Mantelfläche der Faltschachteln einander zugeordnete Teile vorgesehen, welche miteinander verbunden, insbesondere verklebt, werden.

Wellpappen bestehen z.B. aus zwei ebenen Papierbahnen, zwischen welchen sich eine gewellte Papierbahn befindet. Es ist dies eine sog. einschichtige bzw. einwellige Wellpappe. Eine zweischichtige bzw. zweiwellige Wellpappe besteht aus zwei außen befindlichen ebenen Papierbahnen, aus einer innen befindlichen ebenen Papierbahn und aus zwei gewellten Papierbahnen, welche sich beiderscits der inneren ebenen Papierbahn und innerhalb der beiden außen liegenden ebenen Papierbahnen befinden.

Es sind weiters auch Wellpappen mit drei gewellten Papierbahnen bekannt, welche sich innerhalb von zwei ebenen Papierbahnen befinden, wobei sich weiters zwischen den gewellten Papierbahnen jeweils ebene Papierbahnen befinden. Diese werden als dreischichtige bzw. dreiwellige Wellpappen bezeichnet.

Bei Wellpappen wird weiters auch zwischen unterschiedlichen Wellenarten und Kombinationen dieser Wellenarten unterschieden, wobei entsprechend den Wellenhöhen und den Wellenteilungen u.a. zwischen einer Grobwelle, einer Mittelwelle, einer Feinwelle und einer Mikrowelle unterschieden wird.

Um bei aus Wellpappe hergestellten Faltschachteln die erforderliche Stapelfestigkeit der Faltschachteln zu erzielen, ist die Wellpappe so angeordnet, dass in den Mantelflächen der Faltschachteln die Wellen von der Bodenfläche zur Deckfläche verlaufen bzw. die durch die Wellen gebildeten Kanäle von der Bodenfläche zur Deckfläche der Faltschachtel verlaufen.

Um die Mantelfläche mit den erforderlichen Faltungen bzw. Knickungen versehen und die einander zugeordneten Teile der Mantelfläche miteinander verbinden zu können, müssen in der Mantelfläche parallel zum Verlauf der Wellen ausgerichtete Rillen, Ritzen, Perforationen od.dgl. vorgesehen werden, längs welcher die Mantelfläche zwischen den einzelnen Seitenflächen der Faltschachtel gefaltet bzw. geknickt werden kann. Dabei tritt jedoch der Sachverhalt auf, dass sich die Rillen, Ritzen, Perforationen od.dgl. längs eines Wellentales, längs eines Wellenberges oder längs der Flanke zwischen einem Wellental oder einem Wellenberg befinden können, wodurch aufgrund der Steifigkeit des Materials die nachfolgende Faltung nicht genau längs der hierfür erforderlichen Linie erfolgt. Vielmehr treten dabei Abweichungen von der vorgegebenen Faltungslinic auf, welche in der Folge dazu führen, dass die Verbindung der beiden einander zugeordneten Endbereiche der Mantelflächen nicht an der richtigen Stelle erfolgt.

Das Problem, dass die Faltung nicht exakt längs einer vorgegebenen Linie erfolgt, wird als 'Fishtailing' bezeichnet. Die hierdurch verursachte Ungenauigkeit an der Verschlussstelle der Mantelfläche wird als 'Gap' bezeichnet. Diese nachteiligen Effekte treten bei zweiwelligen bzw. dreiwelligen Wellpappen und bei schlechten Qualitäten der für die Herstellung der Wellpappe verwendeten Papiere verstärkt auf. Durch diese Effekte wird die Maßgenauigkeit der Faltschachteln vermindert, welcher Sachverhalt insbesondere bei der automatischen Befüllung der Faltschachteln von Nachteil ist.

Aus der US-Nr. 3270628 sind eine Anlage und ein Verfahren zur Faltung von aus Wellpappe bestehenden Zuschnitten bekannt, bei welchen die Wellpappe zur verbesserten Faltung befeuchtet wird.

Gemäß dem aus dieser Patentschrift bekannten Verfahren werden solche Zuschnitte bearbeitet, welche schon vorher mit Rillen od.dgl. versehen worden sind, wobei sie in der Anlage im Bereich dieser Rillen od.dgl. befeuchtet werden. Da jedoch die vorher erzeugten Rillen od.dgl. nicht wirksam sein mögen, werden in der Anlage nochmals Rillen od.dgl. hergestellt (Refresher scoring). Durch die Befeuchtung soll die Sprödigkeit der Zuschnitte vermindert werden, um beim Faltvorgang Rissbildungen zu vermeiden, und soll die Herstellung der Rillen erleichtert werden. Hierauf wird die Faltung der Zuschnitte vorgenommen.

Dieses Verfahren entspricht jedoch deshalb nicht den Erfordernissen, da es nach der Befeuchtung der Zuschnitte nicht mehr möglich ist, die Wellpappe mit exakt verlaufenden Rillen od.dgl. auszubilden, längs welcher die Faltungen erfolgen. Dem erfindungsgemäßen Verfahren liegt somit die Aufgabe zugrunde, ein Verfahren zu schaffen, durch welches eine exakte Faltung der Zuschnitte gewährleistet wird, um hierdurch den 'Fishtailing'-Effekt zu vermeiden.

Eine weitere Voraussetzung dafür, dass eine wesentliche Verbesserung in der Faltungsgenauigkeit bewirkt wird, besteht darin, dass hierfür eine solche Flüssigkeit verwendet wird, durch welche eine rasche und vollständige Durchdringung der Wellpappe erfolgt. Eine rasche Durchdringung der Wellpappe ist deshalb erforderlich, da moderne Anlagen mit sehr hohen Geschwindigkeiten betrieben werden. Eine vollständige Durchdringung ist deshalb erforderlich, da der gesamte Faltungsbereich schmiegsam sein muss. Zudem muss eine solche Flüssigkeit herangezogen werden, welche rasch verdunstet und bei welcher keine Rückstände auftreten.

Sämtlichen diesen Erfordernissen wird erfindungsgemäß durch ein Verfahren gemäß den Merkmalen des kennzeichnenden Teiles des Patentanspruches 1 entsprochen.

Dadurch, dass das im Bereich der Rillen, Ritzen, Perforationen od.dgl. befindliche Material durch die beschriebene Flüssigkeit schmiegsam gemacht wird, erfolgen die nachfolgenden Faltungen unabhängig davon, in welchen Bereichen der Wellen sie vorgenommen werden, genau längs der hierfür vorgesehenen Linien, wodurch die Zuschnitte exakt gefaltet werden und der Verschluss an der Mantelfläche exakt an der richtigen Stelle erfolgt. Hierdurch werden somit die als 'Fishtailing' und als 'Gap' bezeichneten nachteiligen Effekte in der Produktion von Halbfertigprodukten für die Herstellung von Faltschachteln vermieden, wodurch die Qualität dieser Halbfertigprodukte hinsichtlich von deren Maßgenauigkeit wesentlich erhöht wird. Eine hohe Maßgenauigkeit ist insbesondere für die automatische Befüllung von Faltschachteln von Bedeutung.

Vorzugsweise wird für das Gemisch destilliertes Wasser verwendet und wird die Flüssigkeit in die Rillen, Ritzen, Perforationen od.dgl. eingesprüht.

Einer Anlage zur Durchführung des erfindungsgemäßen Verfahrens werden solche Zuschnitte zugeführt, welche nicht mit parallel zu den Wellen verlaufenden Rillen ausgebildet sind. Diese Anlage weist die Merkmale gemäß Patentanspruch 4 auf. Sie ist somit gegenüber der Anlage gemäß der US-Nr. 3270623 dadurch vorteilhaft, dass sich im Verlauf des Herstellungsverfahrens vorerst die Einrichtung zur Herstellung der Rillen od.dgl. befindet und nach dieser die Einrichtung zur Einbringung der Flüssigkeit vorgesehen ist, wobei die Flüssigkeit in die Rillen od.dgl. eingebracht wird. Hierdurch ist die angestrebte exakte Faltung gewährleistet.

Das erfindungsgemäße Verfahren und eine Anlage zur Durchführung dieses Verfahrens sind nachstehend anhand eines Ausführungsbeispiels näher erläutert. Es zeigen:
- FIG.1: einen Zuschnitt aus einer Wellpappe, in Draufsicht,
- FIG.1A: die aus dem Zuschnitt gemäß FIG. 1 hergestellte Faltschachtel, in axonometrischer Darstellung,
- FIG.2: eine Anlage zur Faltung von Zuschnitten gemäß FIG.1, um diese auf einer Palette stapeln zu können, und
- FIG.2A: ein Detail der Anlage gemäß FIG.2, in Ansicht des Pfeiles B der FIG.2 und in gegenüber FIG.2 vergrößerter Darstellung.

In FIG.1 ist ein Zuschnitt 1 dargestellt, welcher zur Herstellung einer in FIG. 1A dargestellten quadrischen Faltschachtel 2 dient. Der Zuschnitt 1, welcher angenähert rechteckig ausgebildet ist, besteht aus einer einwelligen Wellpappe. Der Verlauf der Wellen 10 der Wellpappe ist auf der rechten Seite des Zuschnittes 1 dargestellt. Der mittlere Bereich 1a dieses Zuschnittes 1 dient zur Bildung der Mantelfläche 21 der Faltschachtel 2, der untere Bereich 1b dient zur Herstellung der Bodenfläche 22 und der obere Bereich 1c dient zur Herstellung der Deckfläche 23 der Faltschachtel 2.

Um durch Faltungen bzw. Knickungen des Zuschnittes 1 die Mantelfläche 21 der Faltschachtel 2 zu bilden und weiters diese an ihren beiden Enden zu verbinden, ist der Zuschnitt 1 mit vier zumindest angenähert parallel zu den Wellen 10 der Wellpappe verlaufenden Rillen 11 und 11a ausgebildet. In Fortsetzung dieser Rillen 11 und 11a befinden sich im unteren Bereich 1b und im oberen Bereich 1c Schlitze 13. Aufgrund dieser Rillen 11 und 11a und der Schlitze 13 kann der mittlere Teil 1a längs der Rillen 11 und 11a gefaltet bzw. geknickt werden.

Weiters ist der Zuschnitt 1 zwischen dem mittleren Bereich 1a und dem unteren Bereich 1b bzw. dem oberen Bereich 1c mit jeweils einer angenähert rechtwinkelig zum Verlauf der Wellen 10 verlaufenden Rille 12 ausgebildet, durch welche die vier Abschnitte des unteren Bereiches 1b und des oberen Bereiches 1c gegenüber dem mittleren Bereich 1a geknickt werden können, um hierdurch die Bodenfläche 22 sowie die Deckfläche 23 der Faltschachtel 2 zu bilden. Weiters ist das linke Ende des mittleren Bereiches 1a mit einer Lasche 14 ausgebildet, an welche durch Falten des Zuschnittes 1 längs der Rillen 11 das rechte Ende des mittleren Bereiches 1a zur Anlage kommt und mit dieser z.B. durch Verklebung verbunden wird, wodurch die in sich geschlossene Mantelfläche 21 hergestellt wird.

Derartige Zuschnitte 1 von Faltschachteln werden dahingehend vorgefertigt, dass sie längs der Rillen 11 gefaltet werden und dass die Mantelfläche 21 durch Herstellung eines Verschlusses, z.B. durch Verklebung, in sich geschlossen wird. Hierdurch werden zweilagige Halbfertigprodukte geschaffen, welche auf Paletten gestapelt werden und mittels dieser transportiert werden. Um aus diesen Halbfertigprodukten Faltschachteln 2 herzustellen, müssen die Halbfertigprodukte längs der Rillen 11 aufgefaltet werden, müssen längs der Rillen 11a Knickungen um 90° erfolgen und müssen die Teile zur Herstellung der Bodenfläche 22 und der Deckfläche 23 gegenüber der Mantelfläche 21 gleichfalls um jeweils 90° geknickt werden, wodurch die Faltschachteln 2 fertiggestellt werden und bei offener Deckfläche 23 befüllt werden können.

Da im Bereich der Mantelfläche 21 die Wellen 10 so ausgerichtet sind, dass sie von der Bodenfläche 22 zur Deckfläche 23 der Faltschachtel 2 verlaufen, wird die erforderliche große Stapelfestigkeit der Faltschachteln erzielt.

Bei der Herstellung derartiger Halbfertigprodukte tritt der Effekt auf, dass die Faltungen längs der Rillen 11, welche parallel zum Verlauf der Wellen 10 erfolgen, sich im Bereich eines Wellenberges, eines Wellentales oder der dazwischen befindlichen Flanke befinden können, wodurch aufgrund der unterschiedlichen Beschaffenheiten des Materials die Faltungen von der vorgegebenen Linie abweichen können. Dieser Effekt wird als 'Fishtailing' bezeichnet. Durch diese Abweichungen bei den Faltungen treten auch beim Verschließen der Mantelfläche der einzelnen Zuschnitte Abweichungen auf. Dieser Effekt wird als 'Gap' bezeichnet. Aufgrund dieser Effekte weisen die aus Wellpappe hergestellten Faltschachteln nur geringe Maßgenauigkeiten auf.

Nachstehend ist anhand der FIG.2 eine Anlage zum Falten von Zuschnitten erläutert, durch welche diese Nachteile vermieden werden.

Die in FIG.2 dargestellte Anlage weist eine Einrichtung 3 auf, welche dazu dient, aus Wellpappe bestehende, in einem Stapel befindliche Zuschnitte 1, welche die Ausbildung gemäß FIG.1 aufweisen, welche jedoch nicht mit parallel zu den Wellen 10 verlaufenden Rillen 11 bzw. 11a zur Herstellung der Mantelfläche 21 ausgebildet sind, in Bewegungsrichtung A einzeln der Bearbeitung zuzuführen. Diese Zuschnitte 1 befinden sich auf Förderwalzen 31, durch welche unter einer Schranke 32 jeweils ein Zuschnitt 1 der Bearbeitung zugeführt wird. Die Zuschnitte 1 werden durch eine Druckstation 4 hindurch geführt, in welcher sie bedruckt werden. Die Druckstation 4 weist eine Druckwalze 41, eine Farbwalze 42 und Anpresswalzen 43 auf.

Nach der Druckstation 4 werden die Zuschnitte einer Einrichtung 5 zur Herstellung der parallel zu den Wellen 10 verlaufenden Rillen 11 bzw. 11a zugeführt.

Die Einrichtung 5 besteht aus vier oberen Scheiben 51, welche auf einer Welle 51a befestigt sind und mittels der Welle 51a verdreht werden. Den vier oberen Scheiben 51 sind die Zuschnitte 1 abstützende vier untere Scheiben 52 zugeordnet, welche auf einer Welle 52a befestigt sind und mit dieser verdreht werden. Durch die oberen Scheiben 51 werden in die Zuschnitte 1 die Rillen 11 und 11a, welche parallel zu den Wellen 10 verlaufen, eingeprägt.

Der Einrichtung 5 sind zwei Sprühdüsen 6 nachgeschaltet, welchen über Leitungen 61 eine Flüssigkeit zugeführt wird und durch welche die Flüssigkeit in die Rillen 11 eingesprüht wird. Es wird dabei eine solche Flüssigkeit verwendet, welche die Wellpappe schnell durchdringt. In weiterer Folge werden die Zuschnitte 1 längs der Rillen 11 so gefaltet, dass zweischichtige Halbfertigprodukte entstehen, welche auf einer Palette gestapelt werden können. Weiters werden die Mantelflächen in sich geschlossen.

In FIG.2A sind der Zuschnitt 1, die in diesem befindlichen längs der Wellen 10 verlaufenden Rillen 11 und 11a und die den Rillen 11 zugeordneten Sprühdüsen 6 dargestellt.

Dadurch, dass in die Rillen 11 eine Flüssigkeit eingesprüht wird, welche die Wellpappe durchdringt, wird die Wellpappe im Bereich der Rillen 11 so schmiegsam, dass der nachfolgende Faltungsvorgang längs dieser Rillen 11 unabhängig davon, in welchem Bereich der Wellen die Faltung vorgenommen wird, exakt längs der vorgegebenen Linie erfolgt, wodurch die Zuschnitte 1 exakt in der erforderlichen Weise gefaltet werden und somit der 'Fishtailing'-Effekt vermieden wird.

In der Bewegungsbahn der Zuschnitte 1 ist weiters eine Einrichtung 7 zum Auftragen eines Klebstoffes auf die Lasche 14 angeordnet. Die Einrichtung 7 weist eine Walze 71 auf, mittels welcher auf die Lasche 14 in einem Behälter 72 befindlicher Klebstoff aufgetragen wird.

In weiterer Folge werden die derart bearbeiteten Zuschnitte 1 einer Einrichtung 8 zu deren Faltung längs der Rillen 11 zugeführt.

Die Einrichtung 8 weist eine Fördereinrichtung, wie ein Förderband, auf, durch welches die Zuschnitte in Förderrichtung A weiterbewegt werden. Der Fördereinrichtung sind zwei mit der Geschwindigkeit der Fördereinrichtung bewegte Gurtbänder 81 und 82 zugeordnet, welche so geführt sind, dass sie an die seitlich außerhalb der Rillen 11 liegenden Abschnitte der Zuschnitte 1 zur Anlage kommen, wobei diese Abschnitte während deren Bewegung in Richtung des Pfeiles A gegeneinander längs der Rillen 11 über den dazwischen liegenden Bereich gefaltet werden. Dabei gelangt die umgefaltete Außenfläche des rechten Endes des Zuschnittes 1 auf die Lasche 14, welche mit einem Klebstoff beschichtet ist, sodass die beiden Endteile der Mantelfläche 21 miteinander verbunden werden, wodurch die Mantelfläche 21 der Faltschachtel 1 in sich geschlossen wird. Dadurch, dass die Faltungen längs der Rillen 11 längs der vorgegebenen Linien erfolgen, werden die Mantelflächen 21 exakt in der erforderlichen Weise verschlossen. Hierdurch wird bei den Faltschachteln 2 in Bezug auf deren Innenabmessung eine sehr hohe Maßgenauigkeit erzielt.

Die derart hergestellten zweischichtigen und in sich geschlossenen Halbfertigprodukte werden in der Folge auf Paletten gestapelt und auf diesen den Verbrauchern zugeführt.

Für die Verwendung als Behälter für Waren werden diese Halbfgertigprodukte zur Bildung von prismatischen Körpern längs der Rillen 11 entfaltet und längs der Rillen 11a geknickt. Weiters werden die Abschnitte der Bodenfläche 22 längs der vorgegebenen Rillen 12 so geknickt, dass die mit einem Boden ausgebildete Faltschachtel 2 gebildet wird, welche in der Folge befüllt werden kann. Nach deren Befüllung werden auch die Abschnitte der Deckfläche 23 gegenüber der Mantelfläche 21 geknickt, wodurch die Faltschachtel 2 verschlossen wird.

Die Faltlinien bzw. Knicklinien können durch Rillen, Ritzen, Perforationen od.dgl. gebildet sein.

In einer derartigen Anlage können Einrichtungen zur vollständigen Bearbeitung von Wellpappe vorgesehen sein. Ebenso können der Anlage auch schon weitgehend bearbeitete Zuschnitte zugeführt werden.

Erfindungswesentlich ist, dass die Wellpappe in den Bereichen von zumindest angenähert parallel zum Verlauf der Wellen der Wellpappe ausgerichteten Faltungslinien vor dem Faltungsvorgang zur Herstellung eines Halbfertigproduktes durch Befeuchtung schmiegsam gemacht wird, wodurch die Faltungen exakt längs der vorgegebenen Faltungslinien erfolgen, wodurch der Verschluss der Mantelfläche an der richtigen Stelle erfolgt.

Zur Befeuchtung der Wellpappe wird eine solche Flüssigkeit verwendet, von welcher die Wellpappe schnell durchdrungen wird und welche in der Folge verdunstet. Eine schnelle Durchdringung der Wellpappe ist deshalb erforderlich, da derartige Anlagen mit großen Geschwindigkeiten arbeiten und gewährleistet sein muss, dass die Wellpappe in den Bereichen der Rillen u.dgl. für die Faltungsvorgänge hinreichend schmiegsam ist, damit diese exakt längs der vorgegebenen Linien erfolgen.

Als Flüssigkeiten für die Befeuchtung der Wellpappe eignen sich u.a. Mischungen von Wasser und Alkoholen, wie Spiritus oder Petrolether (Wundbenzin), wobei der Anteil von Wasser 20 Vol.-% bis 80 Vol.-%, vorzugsweise etwa 50 Vol.-%, beträgt und der Anteil von Alkohol 80 Vol.-% bis 20 Vol-%, vorzugsweise etwa 50 Vol.-%, beträgt. Insbesondere wird destilliertes Wasser verwendet.

## Patentansprüche

1. Verfahren zur Faltung von aus Wellpappe bestehenden Zuschnitten (1) für die Herstellung von Faltschachteln (2), wobei die Zuschnitte (1) mit zumindest angenähert parallel zum Verlauf der Wellen (10) der Wellpappe und gegebenenfalls auch mit quer dazu ausgerichteten Rillen (11, 11a, 12), Ritzen, Perforationen od.dgl. ausgebildet werden, längs welcher Faltungen bzw. Knickungen vorgenommen werden, wobei in den Bereich zumindest eines Teiles der zumindest angenähert parallel zum Verlauf der Wellen (10) der Wellpappe ausgerichteten Rillen (11), Ritzen, Perforationen od.dgl., längs welcher eine Faltung erfolgt, vor dem Faltvorgang eine Flüssigkeit eingebracht wird, wodurch die im Bereich dieser Rillen (11), Ritzen, Perforationen od.dgl. befindliche Wellpappe schmiegsam gemacht wird, **dadurch gekennzeichnet, dass** vorerst zumindest angenähert parallel zum Verlauf der Wellen (10) der Wellpappe ausgerichtete Rillen (11), Ritzen, Perforationen od.dgl. hergestellt werden, in welche hierauf eine Flüssigkeit eingebracht wird, worauf der Faltvorgang vorgenommen wird, wobei als Flüssigkeit ein Gemisch aus Wasser und einem Alkohol, wie Spiritus oder Petrolether (Wundbenzin), verwendet wird, und wobei das Wasser einen Anteil von 20 Vol.-% bis 80 Vol.-% und der Alkohol einen Anteil von 80 Vol.-% bis 20 Vol.-% aufweist und vorzugsweise das Gemisch etwa 50 Vol.-% Wasser und etwa 50 Vol.-% Alkohol aufweist.

2. Verfahren nach Patentanspruch 1, **dadurch gekennzeichnet, dass** für das Gemisch destilliertes Wasser verwendet wird.

3. Verfahren nach Patentanspruch 1, **dadurch gekennzeichnet, dass** die Flüssigkeit in die Rillen (11), Ritzen, Perforationen od.dgl. eingesprüht wird.

4. Anlage zur Faltung der Zuschnitte (1) für die Herstellung von aus Wellpappe bestehenden Faltschachteln (2) gemäß dem Verfahren nach einem der Patentansprüche 1 bis 3, welche mit einer Einrichtung (5), mittels welcher die Zuschnitte (1) mit zumindest angenähert parallel zum Verlauf der Wellen (10) und gegebenenfalls auch mit quer dazu ausgerichteten Rillen (11), Ritzen, Perforationen od.dgl., längs welcher Faltungen erfolgen, versehen werden, weiters mit einer Einrichtung (6) zur Einbringung der Flüssigkeit in den Bereich zumindest eines Teiles dieser Rillen (11), Ritzen, Perforationen od.dgl. und zudem mit einer Einrichtung (8) zur Faltung der Zuschnitte (1) längs der Rillen (11), Ritzen, Perforationen od.dgl. ausgebildet ist, **dadurch gekennzeichnet, dass** im Verlauf des Herstellungsverfahrens vorerst die Einrichtung (5), mittels welcher die Zuschnitte (1) mit zumindest angenähert parallel zum Verlauf der Wellen (10) ausgerichteten Rillen (11), Ritzen, Perforationen od.dgl., längs welcher Faltungen erfolgen, und anschließend die Einrichtung (6) zur Einbringung der Flüssigkeit, durch welche die Flüssigkeit in die Rillen (11), Ritzen, Perforationen od.dgl. eingebracht wird, vorgesehen sind.

## Claims

1. A method for folding blanks (1) of corrugated board for the production of folding boxes (2), the blanks (1) being provided with grooves (11, 11a, 12), scored lines, perforations or the like which are oriented at least approximately parallel to the course of the corrugations (10) of the corrugated board and optionally also perpendicularly thereto and along which folding or bending may be performed, a liquid being introduced prior to the folding process into the region of at least some of the grooves (11), scored lines, perforations or the like which are oriented at least approximately parallel to the course of the corrugations (10) of the corrugated board and along which folding proceeds, whereby the corrugated board located in the region of these grooves (11), scored lines or perforations is rendered pliant, **characterised in that**, first of all, grooves (11), scored lines, perforations or the like oriented at least approximately parallel to the course of the corrugations (10) of the corrugated board are produced, into which a liquid is then introduced, whereupon the folding process is performed, wherein the liquid used is a mixture of water and an alcohol, such as white spirit or petroleum ether (surgical spirit), and wherein the water is present in a proportion of 20 vol.% to 80 vol.% and the alcohol in a proportion of 80 vol.% to 20 vol.% and the mixture preferably comprises approximately 50 vol.% water and approximately 50 vol.% alcohol.

2. A method according to claim 1, **characterised in that** distilled water is used for the mixture.

3. A method according to claim 1, **characterised in that** the liquid is sprayed into the grooves (11), scored lines, perforations or the like.

4. An installation for folding the blanks (1) for the production of folding boxes (2) of corrugated board using the method according to one of claims 1 to 3, which is provided with an apparatus (5) by means of which the blanks (1) are provided with grooves (11), scored lines, perforations or the like which are oriented at least approximately parallel to the course of the corrugations (10) and optionally also perpendicularly thereto and along which folding proceeds, additionally with an apparatus (6) for introducing the liquid into the region of at least some of these grooves (11), scored lines, perforations or the like, and in addition with an apparatus (8) for folding the blanks (1) along the grooves (11), scored lines, perforations or the like, **characterised in that**, over the course of the production method, first of all the apparatus (5) is provided, by means of which the blanks (1) are provided with grooves (11), scored lines, perforations or the like which are oriented at least approximately parallel to the course of the corrugations (10) and along which folding proceeds, and then the apparatus (6) is provided for introducing the liquid, by which the liquid is introduced into the grooves (11), scored lines, perforations or the like.

## Revendications

1. Procédé de pliage de flans (1) en carton ondulé pour la fabrication de boites pliantes (2), étant précisé que les flans (1) sont pourvus de rainures (11, 11a, 12), fentes, perforations ou autres, au moins approximativement parallèles aux cannelures (10) du carton ondulé et éventuellement aussi transversales par rapport auxdites cannelures, le long desquelles des pliages ou coudages sont réalisés, étant précisé qu'avant l'opération de pliage, un liquide est amené dans la zone d'une partie au moins des rainures (11), fentes, perforations ou autres, au moins approximativement parallèles aux cannelures (10) du carton ondulé, le long desquelles un pliage a lieu, ce qui assouplit le carton ondulé qui se trouve dans la zone de ces rainures (11), fentes, perforations ou autres,
**caractérisé en ce qu'**on réalise tout d'abord des rainures (11), fentes, perforations ou autres, au moins approximativement parallèles aux cannelures (10) du carton ondulé, dans lesquelles on amène ensuite un liquide, après quoi on réalise l'opération de pliage, étant précisé qu'on utilise comme liquide un mélange d'eau et d'un alcool tel que de l'alcool éthylique ou de l'éther de pétrole (alcool médical), et que l'eau présente une proportion de 20 % en volume à 80 % en volume et que l'alcool présente une proportion de 80 % en volume à 20 % en volume, et que le mélange contient de préférence environ 50 % en volume d'eau et environ 50 % en volume d'alcool.

2. Procédé selon la revendication 1, **caractérisé en ce que** pour le mélange, on utilise de l'eau distillée.

3. Procédé selon la revendication 1, **caractérisé en ce que** le liquide est injecté dans les rainures (11), fentes, perforations ou autres.

4. Installation de pliage des flans (1) pour la fabrication de boîtes pliantes (2) en carton ondulé avec le procédé selon l'une des revendications 1 à 3, qui est pourvue d'un dispositif (5) à l'aide duquel les flans (1) sont pourvus de rainures (11), fentes, perforations ou autres, au moins approximativement parallèles aux cannelures (10) et éventuellement aussi transversales par rapport auxdites cannelures, le long desquelles les pliages ont lieu, et aussi d'un dispositif (6) pour amener le liquide dans la zone d'une partie au moins de ces rainures (11), fentes, perforations ou autres, et également d'un dispositif (8) pour plier les flans (1) le long des rainures (11), fentes, perforations ou autres,
**caractérisée en ce que** dans le déroulement du procédé de fabrication sont prévus tout d'abord le dispositif (5) à l'aide duquel les flans (1) sont pourvus de rainures (11), fentes, perforations ou autres, au moins approximativement parallèles aux cannelures (10), le long desquelles les pliages ont lieu, et ensuite le dispositif (6) d'amenée du liquide grâce auquel le liquide est amené dans les rainures (11), fentes, perforations ou autres.
